# FASCICULE DE BREVET EUROPEEN

(11) **EP 1 002 345 B1**
(45) Date de publication et mention de la délivrance du brevet: **19.06.2002**
(21) Numéro de dépôt: 98917240.8
(22) Date de dépôt: 26.03.1998
(51) Int. Cl.: H01R 4/24

(54) **BOITIER DE CONNEXION ELECTRIQUE**
ELEKTRISCHE VERBINDUNGSDOSE
CURRENT SUPPLY BOX

(30) Priorité: 28.03.1997 FR 9704030
(43) Date de publication de la demande: 24.05.2000
(73) Titulaire: Cables et Connectique de L'Adour, 65170 Campan (FR)
(72) Inventeur: GOULESQUE, Jean, F-65690 Barbazan-Debat (FR)
(74) Mandataire: Martin, Elisabeth
(86) Numéro de dépôt international: FR9800612
(87) Numéro de publication internationale: WO9844592

(56) Documents cités:
- EP-A- 0 427 022
- BE-A- 460 314
- DE-C- 19 504 013
- GB-A- 624 418
- US-A- 2 892 174
- PATENT ABSTRACTS OF JAPAN vol. 097, no. 006, 30 juin 1997 & JP 09 033057 A (NORTHERN:KK), 7 février 1997,

## Description

La présente invention concerne un dispositif de connexion électrique.

L'utilisation de systèmes de chauffage de locaux par panneaux radiants alimentés électriquement se développe ces dernières années.

En particulier, le chauffage par panneaux composant des plafonds ou faux plafonds de locaux industriels, bureaux, pièces d'habitation est de plus en plus demandé et installé.

Différents types de panneaux chauffants intégrant des conducteurs et résistances électriques ont été récemment mis au point et fait l'objet d'un ensemble de brevets, notamment le brevet japonais 09033057 (NORTHERN KK), le brevet U.S. 2892174 (G.E. BENANDER) et le brevet britannique 624418 (A. RAKOS)

Ces différentes publications décrivent des systèmes de panneaux pour lesquels l'alimentation électrique est réalisée par des systèmes de connexion traditionnels, ce qui induit un coût important à l'installation.

L'invention a pour objet de réaliser un dispositif de raccordement permettant une connexion amovible de panneaux chauffants entre eux lors de leur installation. Le raccordement électrique est réalisé automatiquement à l'installation sans nécessité d'intervenir sur les câbles d'alimentation électrique et dispense des opérations délicates de sectionnement, dénudage, mise en connexion des conducteurs électriques.

L'invention consiste en un dispositif de raccordement électrique comportant un boîtier réalisé en plastique moulé comprenant trois parties :
- Une partie inférieure qui est prévue pour enserrer un câble d'alimentation électrique la traversant.
- Une partie supérieure portant quatre entrées électriques type prises femelles.
- Une partie inférieure s'assujettissant à la partie supérieure portant les connexions électriques du boîtier.

Le verrouillage des parties inférieure et supérieure est réalisé par trois languettes intégrées à la partie inférieure se verrouillant dans trois ouvertures prévues dans la partie supérieure. Côté opposé les parties inférieures et supérieures sont liées entre elles au montage par une continuité dans la matière plastique formant charnière.

La partie conductrice du boîtier montée dans la partie intérieure de celui-ci est le fait de deux pièces baptisées "clincan" qui assurent chacune la mise en place de la moitié des contacts nécessaires au bon fonctionnement de l'ensemble.
Pour chaque boîtier, on utilise deux "clincan" différents, chaque clincan assure les connections entre l'un des deux contacts électriques des quatre prises femelles et un des deux conducteurs inserés dans la partie inférieure. Les connections des prises femelles sont de type classique.

La connection du conducteur est le fait d'un contact perforant. Les contacts perforants sont positionnés de manière à établir des contacts avec le câble d'alimentation lors de la fermeture du boîtier sans nécessiter le moindre réglage pour l'installateur.

Les contacts perforants sont dimensionnés de manière à garantir un contact électrique dans les conditions prévues d'utilisation respectant les normes en vigueur.

Le boîtier est muni d'une gorge sur sa partie extérieure permettant l'accrochage rapide de celui-ci aux supports normalisés pour faux plafonds.

Afin de mieux comprendre l'invention on a représenté un exemple de réalisation non limitatif, au dessin annexé sur lequel :
- la figure 1 est une vue générale du boîtier en position d'utilisation
- la figure 2 est une vue du boîtier ouvert sans câble d'alimentation
- la figure 3 est une vue supérieure des "clincan" permettant les branchements électriques
- la figure 4 est une vue latérale des "clincan" avec leurs picots respectifs
- la figure 5 est une vue de la gorge permettant l'accroche du boîtier aux supports de faux plafonds.

Comme le montre le dessin de la figure 1, le boîtier de connexion électrique 1 est constitué d'une partie inférieure 2 enserrant un câble conducteur 3, d'une partie supérieure 4 portant sur les deux côtés opposés une paire de prises femelles 5.
La partie inférieure 2 est traversée par une gorge 6 (figure 2) permettant d'enserrer le câble conducteur 3 comportant deux fils ou brins disposés côte à côte dans leur gaine isolante et soudés entre eux.

La partie inférieure 2 porte trois ergots 7 qui permettent par pression de solidariser la partie supérieure 4 à la partie inférieure 2 en fermant le boîtier par rotation autour de la liaison charnière entre les parties 2 et 4.

La partie supérieure est présentée figure 2 de manière à décrire la conception intérieure de celle-ci.

Des réserves 8 creuses sont obtenues lors du moulage de la pièce 4 correspondant aux ergots 7 et permettant l'accrochage des pièces 2 et 4 entre elles.

Une pièce intérieure 9 réalisée elle-aussi par moulage de plastique est prévue pour s'assujettir par coinçage à l'intérieur de la pièce supérieure 4. Cette pièce est réalisée en plastique moulé autour des pièces 10 et 11 baptisées "clincan" décrites en figures 3 et 4.

Ces pièces assurent les connexions électriques du boîtier. Les "clincan" permettent d'assurer les quatre contacts biphasés réalisant les quatre prises femelles 5 en évidence à l'extérieur de la partie 4 du boîtier par les ouvertures prévues à cet effet ainsi que la liaison électrique avec le conducteur 3 par la présence de deux picots 12, 13..

Le montage électrique sera mieux compris au vu des schémas aux figures 3 et 4 qui décrivent des "clincan" 10 et 11 et leurs picots picots 12 et 13.

Les picots 12 et 13 émergent du moulage plastique de la partie 9 comme présenté à la figure 2.

Les picots s'enserrent par pression dans le conducteur 3 lors de la fermeture du boîtier et la connexion reste assurée du fait de la forte solidarisation obtenue entre les parties inférieure et supérieure du boîtier par le blocage à la fermeture des ergots 7.

La position du boîtier 1 par rapport à la tige 16 est représentée à la figure 1.

La figure 5 représente enfin la gorge 14 obtenue lors du moulage de la partie 2 et qui permet de fixer le boîtier 1 à l'une des tiges support du faux plafond chauffant.

La gorge 14 peut présenter en son intérieur différentes aspérités 15 permettant d'adapter le coinçage à différents diamètres de tige support.
L'utilisation du boîtier est donc envisagée comme suit :
Le faux plafond chauffant étant installé, l'utilisateur positionne la partie inférieure du boîtier à l'intersection de la tige support panneau et du câble conducteur tendu.
Le câble conducteur est positionné dans la gorge prévue à cet effet. L'utilisateur n'a plus qu'à, par pression, fermer le boîtier en forçant la partie supérieure vers la partie inférieure.

Les contacts électriques s'établissant automatiquement le boîtier est prêt à être utilisé en permettant le raccordement des panneaux chauffants montés avec prises mâles au boîtier pour alimentation de ceux-ci.

## Revendications

1. Dispositif de boîtier connecteur (1) constitué de deux parties (2-4) s'assujettissant entre elles de manière à enserrer un câble conducteur et à établir un contact électrique à l'aide de picots perforants (12-13) la partie isolante du câble conducteur (3) et permettant l'alimentation électrique par branchement direct des prises de panneaux chauffants, **CARACTERISE PAR LE FAIT QUE** pour le boîtier de connexion (1), la partie supérieure (4) contient une pièce (9) coincée intérieurement et réalisée en plastique moulé enserrant deux pièces (10) et (11) conductrices électriquement en forme de H, superposées et isolées entre elles dans le moulage plastique, munies chacune d'un picot central (12, 13), légèrement déporté de part et d'autre de l'axe vertical desdites pièces, permettant la réalisation dé quatre prises femelles (5) sur les côtés du boîtier supérieur (4) ; et la partie inférieure (2) contient les organes de fermeture (7) et de fixation (14).

2. Dispositif selon la revendication 1, **CARACTERISE PAR LE FAIT QUE** la pièce (9) réalise un circuit électrique permettant aux deux picots (12) et (13) d'alimenter quatre prises femelles (5) par le biais de deux pièces (10) et (11) réalisant chacune le circuit d'une phase des quatre prises (5).

3. Dispositif selon la revendication 1, **CARACTERISE PAR LE FAIT QUE** les deux picots (12) et (13) de la pièce (9) entrent automatiquement en contact avec chacun des deux fils électriques du câble (3) lors de la fermeture articulée de la partie supérieure (4), sur la partie inférieure (2) du boîtier de connexion (1).

4. Dispositif selon la revendication 1, **CARACTERISE PAR LE FAIT QUE** les deux parties articulées (2) et (4) solidarisées entre elles assurent par rotation la fermeture automatique du boîtier connecteur (1) par une série d'ergots (7) s'accrochant à des réserves creuses (8).

5. Dispositif selon la revendication 1, **CARACTERISE PAR LE FAIT QUE** pour la fixation du boîtier et le coinçage des tiges support, la partie inférieure (2) comporte à l'extérieur une gorge (14) munie d'aspérités (15).

## Patentansprüche

1. Anschlusskasten-Vorrichtung (1) bestehend aus zwei Teilen (2-4), die so zusammengefügt werden, dass sie ein Leiterkabel einschließen und mittels das isolierende Teil des Leiterkabels (3) durchlochenden Stiften (12-13) einen elektrischen Kontakt herstellen und die Stromversorgung durch den direkten Anschluss der Steckdosen von Heizplatten ermöglichen, **DADURCH GEKENNZEICHNET, dass** beim Anschlusskasten (1) das obere Teil (4) ein innen eingeklemmtes und aus geformtem Plastik bestehendes Element (9) enthält, das zwei elektrisch leitende H-förmige Elemente (10) und (11) einschließt, die in der Plastikform übereinander und gegeneinander isoliert angeordnet sind und jeweils einen mittleren, auf beiden Seiten der vertikalen Achse der besagten Elemente leicht versetzten Stift (12, 13) aufweisen, der die Herstellung von vier Steckdosen (5) an den Seiten des oberen Kastens (4) ermöglichen; und dass das untere Teil (2) die Verschluss- (7) und Befestigungsorgane (14) enthält.

2. Vorrichtung nach Anspruch 1, **DADURCH GEKENNZEICHNET, dass** das Element (9) einen Stromkreis herstellt, der den beiden Stiften (12) und (13) ermöglicht, vier Steckdosen (5) zu versorgen, und zwar über zwei Elemente (10) und (11), die jeweils den Kreis einer Phase der vier Steckdosen (5) herstellen.

3. Vorrichtung nach Anspruch 1, **DADURCH GEKENNZEICHNET, dass** die beiden Stifte (12) und (13) des Elements (9) beim gelenkigen Verschließen des oberen Teils (4) am unteren Teil (2) des Anschlusskastens (1) automatisch mit jedem der beiden elektrischen Drähte des Kabels (3) in Kontakt treten.

4. Vorrichtung nach Anspruch 1, **DADURCH GEKENNZEICHNET, dass** die beiden gelenkig miteinander verbundenen Teile (2) und (4) durch Drehen den automatischen Verschluss des Anschlusskastens (1) mittels einer Reihe von Nocken (7) gewährleisten, die sich in Hohlräume (8) einhaken.

5. Vorrichtung nach Anspruch 1, **DADURCH GEKENNZEICHNET, dass** das untere Teil (2) für die Befestigung des Kastens und das Einklemmen der Tragstangen an der Außenseite einen mit Unebenheiten (15) versehenen Hals (14) aufweist.

## Claims

1. Connection box device (1) consisting of two mutually secured parts (2-4) for enclosing a conductor cable and for establishing an electrical contact by means of pins (12-13) perforating the insulating part of the conductor cable (3) thereby electrically powering heating panel outlets by direct connection, **CHARACTERIZED BY** THE FACT THAT for the connection box (1), the upper part (4) contains an internally trapped component (9) made of moulded plastic enclosing two electrically conductive components (10) and (11) in the form of an H, superimposed and insulated from each other in the plastic moulding, each fitted with a central pin (12, 13), slightly offset on either side of the vertical axis of the said parts, enabling the implementation of four female outlets (5) on the sides of the upper box (4); and the lower part (2) contains the devices for closure (7) and fastening (14).

2. Device according to claim 1, **CHARACTERIZED BY** THE FACT THAT the component (9) makes an electrical circuit enabling the two pins (12) and (13) to power four female outlets (5) by means of two components (10) and (11) each making the circuit of one phase of the four outlets (5).

3. Device according to claim 1, **CHARACTERIZED BY** THE FACT THAT the two pins (12) and (13) of the component (9) automatically enter into contact with each of the two electrical wires of the cable (3) at the time of the articulated closure of the upper part (4). onto the lower part (2) of the connection box (1).

4. Device according to claim 1, **CHARACTERIZED BY** THE FACT THAT the two mutually attached articulated parts (2) and (4) ensure by rotation the automatic closure of the connection box (1) by a series of catches (7) engaging in hollows (8) reserved for them.

5. Device according to claim 1, **CHARACTERIZED BY** THE FACT THAT for fastening the box and trapping the support rods, the lower part (2) has a groove (14) on the outside provided with protrusions (15).
